# FASCICULE DE BREVET EUROPEEN

(11) **EP 0 913 217 B1**
(45) Date de publication et mention de la délivrance du brevet: **08.05.2002**
(21) Numéro de dépôt: 98420190.5
(22) Date de dépôt: 14.10.1998
(51) Int. Cl.: B22D 11/10

(54) **Dispositif de distribution de poudre de laitier et installation de coulée continue incluant un tel dispositif**
Vorrichtung zum Verteilen von Schlackenpulver und Stranggiessanlage mit einer derartigen Verteilungsvorrichtung
Apparatus for spreading slag powder and continuous casting installation provided with such an apparatus

(30) Priorité: 15.10.1997 FR 9713133
(43) Date de publication de la demande: 06.05.1999
(73) Titulaire: SOCIETE D'ETUDES ET DE REALISATIONS TECHNIQUES S.E.R.T., 69150 Decines (FR)
(72) Inventeur: Dussud, Michel, 69850 Saint Martin en Haut (FR); Cumin, Bernard, 69339 Meyzieu (FR); Montegu, Franck, 69007 Lyon (FR)
(74) Mandataire: Myon, Gérard Jean-Pierre

(56) Documents cités:
- DE-A- 3 044 591
- FR-A- 2 393 746
- FR-A- 2 421 015
- GB-A- 1 529 099
- PATENT ABSTRACTS OF JAPAN vol. 011, no. 028 (M-557), 27 janvier 1987 & JP 61 199560 A (NIPPON KOKAN KK), 4 septembre 1986 -& JP 61 199560 A (NIPPON KOKAN KK)

## Description

La présente invention a trait à un dispositif de distribution de poudre de laitier sur la surface d'un bain de métal fondu reçu dans une lingotière de coulée continue, du type comprenant :
- un élément de réception de poudre pouvant être alimenté par un dispositif d'alimentation de poudre et comprenant une première extrémité, proche du bain, qui s'étend sensiblement jusqu'à l'aplomb d'une paroi de la lingotière en contact avec le bain et est apte à recevoir au niveau d'une zone de réception globalement horizontale, une dose de poudre ; et
- des moyens de répartition de poudre aptes à éjecter, au-dessus de la surface du bain, ladite dose de poudre selon une direction sensiblement horizontale.

Dans les installations de coulée continue, le métal fondu est déversé, de manière connue, dans une lingotière par l'intermédiaire d'un tube en matériau réfractaire dit "busette" qui plonge au sein d'un bain de métal fondu recueilli dans la lingotière. Une couche de laitier liquide est disposée sur la surface de ce bain de manière à protéger le métal de l'oxydation. Cette couche est progressivement entraînée entre le métal descendant dans la lingotière et les parois latérales de celle-ci,' ce qui assure la lubrification des surfaces en regard de la lingotière et de la barre de métal en cours de solidification.

Il est toutefois nécessaire de remplacer périodiquement cette couche de laitier en déversant dans la lingotière une poudre appropriée. On connaît, par FR-A-2 463 397, des moyens d'alimentation et de distribution d'une poudre de laitier à la surface du bain.

Ces moyens comprennent une trémie de réception de la poudre, dont l'extrémité inférieure débouche dans un tube dans lequel tourne une vis d'Archimède. Ce tube permet l'alimentation en poudre de laitier, par sa partie inférieure, d'un certain nombre de dispositifs de distribution. Chacun de ceux-ci comprend une poche tronconique aboutissant à une buse orientée en direction d'une zone déterminée de la surface du bain. A chaque buse est associée une tuyère axiale à air comprimé permettant de délivrer la poudre contenue dans la poche tronconique sur la surface du bain de métal fondu.

Ce dispositif de distribution présente toutefois un inconvénient lié à son inaptitude à distribuer de manière satisfaisante tout type de poudre de laitier. On sait en effet qu'il existe différentes sortes de poudre dont certaines sont granulaires, et possèdent une bonne capacité naturelle à se répartir, et d'autres sont dites pulvérulentes et possèdent une faible capacité naturelle à se répartir.

Or, lorsque la poche tronconique d'un dispositif de distribution est rempli avec une poudre pulvérulente, ce dernier en assure seulement une distribution sensiblement ponctuelle, de sorte qu'il est nécessaire de prévoir un grand nombre de dispositifs de distribution pour couvrir de manière satisfaisante toute la surface du bain de métal fondu. Un autre inconvénient de ce dispositif de distribution connu réside dans le fait qu'il est nécessaire de prévoir un circuit fermé de re-circulation. En effet, si tel n'était pas le cas, la vis d'Archimède entraînant la poudre se bloquerait lors du remplissage des poches.

Outre la complexité et le coût liés à la présence de ce circuit de circulation, ce dernier a pour effet d'opérer un broyage progressif de la poudre qui y circule, de sorte qu'une poudre initialement granulaire possède petit à petit une structure pulvérulente ce qui, comme expliqué précédemment, est préjudiciable à la qualité de sa distribution.

On connaît également, par FR-A-2 421 015, un dispositif de distribution de poudre de laitier à la surface d'un bain de métal fondu, comprenant un réservoir de poudre obturé par un fond. Ce dernier, qui constitue la zone de réception de la poudre, est globalement horizontal et s'étend jusqu'à l'aplomb d'une paroi de la lingotière. Ce fond permet le passage d'un gaz retenu dans une chambre inférieure. La poudre, une fois mélangée au gaz, est alors éjectée au-dessus de la lingotière de manière pneumatique, selon une direction sensiblement horizontale.

Cette solution connue présente cependant elle aussi certains inconvénients. En effet, étant donné que de l'air est projeté dans une zone où est présent du métal en fusion, ceci induit un risque important d'oxydation du métal. De plus, cette projection pneumatique provoque un éparpillement des poussières les plus fines présentes dans la poudre, ce qui est à l'origine de dépôts sur l'ensemble de l'installation de coulée continue, et se révèle très désagréable pour les opérateurs présents au voisinage de cette installation. Enfin, il est nécessaire d'utiliser un air parfaitement anhydre, ce qui implique l'emploi soit de filtres retenant l'eau, soit d'équipements permettant la condensation de cette eau. Dans l'un ou l'autre cas, cela s'avère désavantageux sur le plan économique.

L'invention se propose de pallier l'ensemble des inconvénients de l'art antérieur évoqués ci-dessus.

A cet effet, elle a pour objet un dispositif de distribution du type précité, caractérisé en ce que les moyens de répartition comprennent un organe de raclage mobile selon une direction de déplacement entre une position rétractée par rapport au bain et une position avancée par rapport au bain, ledit organe de raclage comprenant une surface de poussée apte à éjecter ladite dose de poudre pendant son déplacement entre lesdites positions rétractée et avancée de l'organe de raclage.

Le dispositif de distribution suivant l'invention permet de réaliser les objectifs précédemment mentionnés. En effet, il assure une bonne répartition de la poudre de laitier sur l'ensemble de la surface du bain, comme cela sera explicité en regard de la description ci-après. De plus, le volume de la dose délivrée au niveau de la zone de réception peut être parfaitement connu, en fonction du débit de poudre au niveau des moyens d'alimentation et du temps pendant lequel la poudre est délivrée depuis ces moyens d'alimentation jusqu'à la zone de réception. Enfin, il n'est pas nécessaire de prévoir une re-circulation de poudre, dans la mesure où une fois que celle-ci est éjectée, la zone de réception est libre et peut recevoir une nouvelle dose de poudre.

Etant donné qu'il est fait appel à un organe mécanique, les poussières fines présentes dans la poudre ne sont pas éparpillées durant l'opération d'éjection, qui assure une distribution homogène de la poudre. De plus, l'utilisation d'un organe mécanique permet de réaliser une distribution "sèche" de la poudre, ce qui évite tous les problèmes d'humidité de l'air, liés à la solution de l'art antérieur. Enfin, l'emploi de cet organe mécanique permet d'éviter toute oxydation du métal en fusion.

Selon une caractéristique avantageuse de l'invention, la surface de poussée est apte à se relever pendant le déplacement de l'organe de raclage entre les positions avancée et rétractée, de manière à être distante de l'élément de réception de poudre.

Selon une caractéristique supplémentaire de l'invention, la surface de poussée est apte à pivoter autour d'un axe horizontal pendant le déplacement de l'organe de raclage entre ses positions avancée et rétractée, et vient en butée contre au moins une saillie de l'organe de raclage pendant son déplacement entre ses positions rétractée et avancée.

Selon une caractéristique supplémentaire de l'invention, le dispositif comprend au moins une surface de retenue latérale de la poudre durant le déplacement de l'organe de raclage entre sa position rétractée et sa position avancée.

Ceci permet d'éviter toute perte de poudre selon une direction perpendiculaire à la direction de déplacement de l'organe de raclage. Cette surface de retenue peut être prévue solidaire soit de l'organe de raclage, soit de l'élément de réception de poudre.

Selon une caractéristique supplémentaire de l'invention, l'organe de raclage est muni de moyens de répartition homogène de la poudre sur la zone de réception de poudre. L'opération d'éjection de cette dose est donc fiable et permet une répartition satisfaisante de la poudre sur la surface du bain. Ces moyens de répartition homogène peuvent comprendre une étrave faisant saillie, depuis le voisinage de la surface de poussée, en direction du bain.

Selon une caractéristique supplémentaire de l'invention, l'organe de raclage comprend une âme disposée sensiblement perpendiculairement à la direction de déplacement de l'organe de raclage et constituant la surface de poussée, et deux ailes s'étendant, de part et d'autre de l'âme, en direction du bain, et constituant chacune une surface de retenue latérale. Dans ce mode de réalisation, l'organe de raclage présente, en vue de dessus, par exemple une forme de U ou de U à ailes inclinées.

Selon une caractéristique supplémentaire de l'invention, chaque aile est prolongée, à son extrémité distale, par un déflecteur faisant saillie à la fois en direction opposée à l'âme et en direction de l'aile opposée. La présence de ces déflecteurs garantit une distribution satisfaisante de poudre sur l'ensemble de la surface du bain, en partitulier du côté de la busette opposé au dispositif de distribution.

Selon une caractéristique supplémentaire de l'invention, l'organe de raclage coulisse entre deux rebords parallèles dont est pourvu l'élément de réception de poudre.

Dans le cas où l'organe de raclage comprend deux ailes parallèles, ces rebords permettent le guidage de l'organe de raclage durant son déplacement. Dans le cas où l'organe de raclage comprend uniquement une surface de poussée, ces rebords parallèles assument une fonction de guidage, et constituent également une surface de retenue latérale de la poudre durant son éjection.

Selon une caractéristique supplémentaire de l'invention, le dispositif comprend un capot recouvrant, dans la position rétractée, de l'organe de raclage, au moins la zone de réception de poudre, ce capot étant pourvu d'au moins une ouverture de passage de poudre depuis le dispositif d'alimentation de poudre. La présence de ce capot permet de limiter les pertes de poudre lors du déversement de celle-ci par gravité depuis le dispositif d'alimentation.

L'invention a également pour objet une installation de coulée continue comprenant une lingotière définissant un volume de réception d'un bain de métal fondu, une busette d'alimentation en métal fondu, des moyens d'alimentation de poudre de laitier et des moyens de distribution de cette poudre à la surface du bain de métal fondu, caractérisée en ce que les moyens de distribution de poudre de laitier comprennent au moins un dispositif tel que décrit ci-dessus.

Selon une autre caractéristique de l'invention, les moyens d'alimentation de poudre de laitier comprennent des moyens de répartition homogène de la dose de poudre sur la zone de réception de chaque dispositif de distribution de poudre.

Selon une caractéristique supplémentaire de l'invention, les moyens de répartition homogène comprennent au moins un diffuseur disposé sur le trajet de l'écoulement de la poudre et s'évasant en direction de la zone de réception, de manière à former au moins deux flux de poudre distincts, de part et d'autre de l'axe de déplacement de l'organe de raclage.

Selon une caractéristique supplémentaire de l'invention, l'installation comprend au moins un couple de dispositifs de distribution tel que décrit ci-dessus, chaque couple de dispositifs étant disposé en regard de part et d'autre de la busette.

Selon une caractéristique supplémentaire de l'invention, l'installation comprend des moyens assurant le déplacement des moyens d'alimentation et des moyens de distribution de poudre. En particulier, les moyens d'alimentation et de distribution de poudre peuvent être montés sur un chariot circulant parallèlement au bord de la lingotière afin de permettre la distribution de poudre en plusieurs points pour les lingotières de grande largeur.

Selon une caractéristique supplémentaire de l'invention, les moyens d'alimentation de poudre sont pourvus de moyens de chauffage de la poudre. En particulier, ces moyens de chauffage permettent de porter celle-ci à une température voisine de 300 à 400°C, de sorte que la poudre se transforme plus aisément en laitier, ce qui assure une lubrification satisfaisante des lingotières de faible section.

L'invention va être décrite ci-dessous, en référence aux dessins annexés, donnés uniquement à titre d'exemples non limitatifs et dans lesquels :
- la figure 1 est une vue en coupe illustrant de manière schématique une lingotière de coulée continue pourvue d'un dispositif de distribution de poudre de laitier conforme à l'invention ;
- la figure 2 est une vue schématique en perspective, illustrant la lingotière représentée à la figure 1 ;
- la figure 3 est une vue analogue à la figure 2, illustrant un second mode de réalisation du dispositif de distribution conforme à l'invention ;
- la figure 4 est une vue en perspective éclatée illustrant un troisième mode de réalisation d'un dispositif de distribution de l'invention ;
- les figures 5A et 5B sont des vues en perspective illustrant le dispositif de distribution de la figure 4 une fois monté, dans les positions respectivement rétractée et avancée de l'organe de raclage, et
- les figures 6A et 6B sont des coupes longitudinales des figures 5A et 5B.

On a représenté à la figure 1 une lingotière à billettes, désignée dans son ensemble par la référence 2, et que l'on supposera de section rectangulaire. Cette lingotière comporte des parois intérieures 4 et des parois extérieures 6, entre lesquelles est définie une chambre 7 dans laquelle circule de l'eau de refroidissement. L'invention trouve également son application à des lingotières à bloom.

Une busette 8, mise en communication avec une cuve non représentée, permet de délivrer du métal fondu, qu'on supposera être de l'acier, dans la lingotière. La busette 8, réalisée en matériau réfractaire, débouche dans un bain de métal fondu 10 qui se trouve en contact avec les parois latérales internes 4 de la lingotière 2.

De manière connue, le métal se solidifie en partie au contact des parois refroidies de la lingotière en formant une barre que l'on extrait en continu à partir de l'extrémité inférieure de la lingotière au moyen de galets appropriés non représentés. Une couche de laitier 12 est disposée sur la surface supérieure du bain 10 pour protéger ce dernier de l'oxydation. Le laitier, qui est par exemple constitué par un verre silicaté aisément fusible, est peu à peu entraîné par capillarité vers le bas, en constituant un film lubrifiant qui facilite la descente de la barre solidifiée et réduit l'usure des parois latérales intérieures 4 de la lingotière.

Il est toutefois nécessaire de renouveler périodiquement la couche de laitier 12. A cet effet, l'installation de coulée continue comprend un dispositif 14 d'alimentation en poudre de laitier, ainsi qu'un dispositif 16 de distribution de cette poudre sur la surface du bain 10 du métal fondu.

Le dispositif 14 d'alimentation comprend une trémie 18 alimentée en poudre de laitier. L'extrémité inférieure de la trémie 18 est en communication avec un tube 20 s'étendant en direction du bain 10, et à l'intérieur duquel est disposée une vis d'Archimède 22 entraînée par un moteur 24. L'extrémité du tube 20, opposée à la trémie 18, comprend une buse 26 de déversement de la poudre. Cette buse 26 s'évase de part et d'autre de l'axe longitudinal du tube 20.

Le dispositif de distribution 16 comprend, comme le montrent les figures 1 et 2, une plaque 30 sensiblement horizontale constituant un élément de réception de la poudre de laitier. L'extrémité 32 de la plaque, la plus proche du bain 10, affleure sensiblement la paroi latérale intérieure 4B de la lingotière 2. Un organe de raclage 34, qui est constitué par un profilé sensiblement en forme de U, est disposé sur la face supérieure de la plaque 30. Ce profilé 34 est constitué d'une âme 36 sensiblement parallèle à la paroi 4B, prolongée par deux ailes 38 s'étendant horizontalement en direction du bain 10. Chaque aile 38 est pourvue, à son extrémité distale, d'un déflecteur 40 faisant saillie à la fois en direction opposée à l'âme 36, et en direction de l'aile opposée.

L'âme 36 est solidaire, au niveau de sa face opposée aux ailes 38, de la tige 42 d'un vérin 44 de type pneumatique. Le profilé 34 est donc mobile, selon la direction D sensiblement perpendiculaire à son âme 36, entre une position rétractée par rapport au bain et une position avancée par rapport au bain. Dans la position rétractée, représentée en traits pleins à la figure 1, l'organe de raclage délimite, avec son âme 36, ses ailes 38 et l'extrémité 32 de la plaque 30, une zone de réception 46 de la poudre en provenance de la buse 26.

La position avancée du profilé 34 est représentée en traits mixtes fins à la figure 1, ainsi qu'en traits pleins à la figure 2. Dans cette position, la face 36A de l'âme la plus proche des ailes 38 affleure sensiblement l'extrémité 32 de la plaque 30.

On va maintenant décrire la mise en oeuvre du dispositif de distribution de poudre de laitier conforme à l'invention, en faisant référence aux figures 1 et 2. La trémie 18 étant chargée de poudre, le moteur 24, en tournant, permet l'amenée de cette poudre au niveau de la buse 26 dont est pourvu le tube 20. La poudre se déverse alors par gravité au niveau de la zone de réception 46 de la plaque 30.

Il est alors facile de déterminer le volume de la dose 48 de poudre ainsi accumulé, connaissant le débit de poudre au niveau de la buse 26 et le temps durant lequel cette poudre s'est déversée. Lorsque la dose 48 présente le volume requis, on peut prévoir d'arrêter le mouvement de la vis 22.

Lorsqu'il est nécessaire de délivrer de la poudre de laitier sur la surface du bain 10 de métal fondu, le vérin 44 agit sur la tige 42 de manière à mettre en mouvement le profilé 34 jusqu'à sa position avancée représentée en traits mixtes fins à la figure 1, et à éjecter la dose de poudre 48. Cette opération peut être déclenchée soit de façon manuelle par un opérateur, soit selon une cadence fixe prédéterminée, ou bien encore à la suite d'une indication délivrée par un capteur, selon laquelle le niveau de poudre à la surface du bain est insuffisant.

Durant cette opération d'éjection, l'âme 36 du profilé 34 constitue une surface de poussée de la dose de poudre 48, alors que ses ailes 38 permettent une retenue latérale de cette poudre.

L'éjection de la poudre de laitier au moyen du profilé 34 assure une distribution homogène de cette poudre au niveau de la surface du bain 10. En effet, on conçoit que les vitesses d'éjection horizontale, à partir de la plaque 30, des différentes particules de poudre constituant la dose 46, sont différentes entre elles.

Ainsi, les particules de poudre initialement disposées à l'opposé de l'âme 36 du profilé 34 sont éjectées à une vitesse relativement faible, et sont délivrées à la surface du bain, au voisinage de la paroi 4B adjacente au dispositif de distribution 16, comme le montre la flèche F₁. En revanche, les particules de poudre disposées initialement au voisinage de l'âme 36 seront éjectées avec une vitesse nettement plus importante, et seront distribuées au voisinage de la paroi 4A opposée au dispositif de distribution 16, comme l'indique la flèche F₂. Enfin, les particules de poudre initialement disposées au centre de la zone 46, suivent une trajectoire intermédiaire matérialisée par la flèche F₃. La vitesse avec laquelle le profilé 34 est entraîné en translation doit être réglée de sorte que les particules de poudre parcourant la plus grande distance, entrent en contact avec la surface du bain 10 au voisinage de la paroi 4A.

Ainsi, en supposant que la largeur de la lingotière est d'environ 320 mm, on éjecte la dose de poudre 48 lorsque celle-ci atteint un volume de 400 cm³. La vitesse de l'organe de raclage est de 0,3 m/s et sa course est de 150 mm.

Dans le cas où la lingotière possède une largeur de 180 mm, on éjecte la dose de poudre 48 lorsque celle-ci atteint un volume de 160 cm³. La vitesse de l'organe de raclage est de 0,4 m/s et sa course est de 110 mm.

La présence des déflecteurs 40 permet d'assurer la distribution en poudre de laitier, au niveau de la zone 50 de la surface du bain située à l'opposé de la plaque 30.

Après éjection de la dose 48, le vérin 44 agit sur la tige 42 de manière à faire revenir le profilé 34 dans sa position rétractée. Puis, une nouvelle dose de poudre est délivrée au niveau de la surface de réception 46 de la plaque 30, et on réitère le processus d'éjection décrit ci-dessus.

On peut prévoir d'adjoindre un dispositif de distribution supplémentaire analogue à celui 16 représenté aux figures 1 et 2. Ce dispositif supplémentaire, représenté en traits pointillés à la figure 1, est disposé en regard du dispositif 16, de manière symétrique à celui-ci par rapport à la busette 8. Les deux dispositifs de distribution ainsi réalisés peuvent assurer l'éjection de doses de poudre successives.

On peut également prévoir plusieurs couples de dispositifs de distribution disposés les uns à côté des autres, dans le cas d'un bain de métal fondu de dimensions plus importantes.

La figure 3 montre une variante de réalisation du dispositif de distribution conforme à l'invention. Ce dernier, désigné par la référence 116, comprend une plaque 130 présentant des rebords 132 latéraux s'étendant sensiblement selon l'axe de déplacement A de l'organe de raclage. Ce dernier comprend une lame 134 verticale, s'étendant sensiblement de manière perpendiculaire à l'axe A.

Cette lame 134 peut être mise en mouvement sous l'effet de la tige 142 d'un vérin non représenté, entre des positions rétractée et avancée par rapport au bain, de manière analogue au profilé de raclage 30, afin d'éjecter la dose de poudre au-dessus de la surface du bain. La lame 134 qui constitue une surface de poussée de la poudre durant son éjection, est pourvue d'une étrave formée par un ergot 148 tétraédrique faisant saillie à partir de la face de la lame opposée à la tige 142. Cet ergot assure une meilleure répartition de la dose de poudre délivrée au niveau de la zone de réception 146.

Le fonctionnement de ce dispositif de distribution décrit à la figure 3 est analogue à celui du dispositif 16 décrit aux figures 1 et 2. Il est a noter que, durant le déplacement de la lame 134 entre sa position rétractée et sa position avancée, les rebords latéraux 132 de la plaque 130 assument à la fois une fonction de guidage de cette lame, et de retenue latérale de la poudre.

La figure 4 illustre un troisième mode de réalisation du dispositif de distribution conforme à l'invention. Ce dernier, désigné dans son ensemble par la référence 216, comprend un élément de réception de poudre 230 formé par une plaque présentant un bossage central 231 de part et d'autre duquel s'étendent deux glissières larérales 231A. Cet élément de réception comprend également des rebords latéraux 232.

Le dispositif de distribution 216 comprend également un organe de raclage désigné dans son ensemble par la référence 234. Ce dernier comprend un corps de base 235 présentant, en vue de dessus, globalement une forme de U. Ce corps de base 235 est pourvu d'ailes latérales 238 terminées par des déflecteurs 240 analogues à ceux 40 représentés en figures 1 et 2. Chaque aile 238 est munie d'un rebord inférieur 238A s'étendant en direction de l'aile opposée. Une saillie 238B est en outre prévue sur la face supérieure de chacun de ces rebords 238A. La face supérieure 235A du corps de base 235 est en outre partiellement fermée et présente, au voisinage des déflecteurs 240, un décrochement 235B en forme de U destiné au passage de la poudre.

Un volet 236 est monté à pivotement, autour d'un axe B passant par sa face supérieure 236A, sur les ailes 238 du corps de base 235, au niveau d'orifices 238C de celles-ci. Le volet 236 est articulé à la tige 242 d'un vérin non représenté, par l'intermédiaire d'une traverse 244 coopérant avec des chapes 245 dont est pourvu le volet 236. Ce dernier présente, au niveau de son extrémité inférieure 236B, un profil correspondant à la fois au bossage 231 et aux glissières 231A de l'élément de réception 230, de sorte qu'il est à même de coulisser sur la surface supérieure de ce dernier. Ce volet 236 constitue, comme cela sera explicité par la suite, une surface de poussée de la poudre.

Une étrave 248 est fixée au niveau de la face supérieure 235A du corps de base 235. Cette étrave comprend deux faces 248A symétriques par rapport à l'axe longitudinal de l'organe de raclage, faisant saillie à la fois en direction de l'élément de réception 230 et en direction des déflecteurs 240, c'est-à-dire, en service, en direction du bain du métal fondu.

L'organe de raclage 234 est destiné à être recouvert par un capot supérieur 249 en forme de U dont les ailes 249A sont fixées aux rebords 232 de l'élément de réception 230. Ce capot est pourvu d'une ouverture 249B sensiblement rectangulaire, assurant le passage de la poudre depuis le dispositif d'alimentation.

Ce dispositif d'alimentation, désigné dans son ensemble par la référence 214 comprend, de manière analogue au dispositif 14 représenté à la figure 1, un tube 220 à l'intérieur duquel est disposé une vis d'Archimède non représentée. Ce tube est fixé au capot 249 par l'intermédiaire de ferrures 221. Il est pourvu, à son extrémité opposée au moteur d'actionnement de la vis, d'une buse 226 assurant le déversement de la poudre sur l'élément de réception 230. Cette buse 226 est munie d'un diffuseur 228 constitué par un renfoncement de ses parois, qui permet de diviser le flux de poudre provenant du tube 220, selon deux écoulements distincts le long de passages 228A et 228B disposés de part et d'autre du diffuseur 228, et donc de l'axe A de déplacement de l'organe de raclage 234. Cet agencement assure une répartition homogène de la poudre au niveau de l'élément de réception 230.

De manière analogue au dispositif décrit aux figures 1 à 3, l'organe de raclage 234 est mobile entre une position rétractée représentée aux figures 5A et 6A et une position avancée représentée aux figures 5B et 6B.

Dans la position rétractée de l'organe de raclage, l'extrémité avant des ailes 238 affleure sensiblement l'extrémité avant de l'élément de réception 230. Par convention, l'extrémité avant est, en service, adjacente au bain. La poudre de laitier acheminée par la vis d'Archimède se déverse, au niveau de la buse 226, selon les passages 228A, 228B formés au sein de celle-ci. Les faces symétriques 248A de l'étrave assurent une bonne répartition de la poudre, à la fois sur la bossage central 231 et les glissières 231A de l'élément de réception, qui constituent une zone de réception 246 de la poudre.

Une fois cette dose de poudre déversée, l'organe de raclage est mis en mouvement par l'intermédiaire de la tige 242 du vérin. Comme le montre en particulier la figure 6B, étant donné que cette tige est articulée au volet 236, ce dernier est entraîné vers l'avant et vient en butée contre les saillies 238B. Il y a donc une parfaite complémentarité de formes entre la surface supérieure de l'élément de réception 230 et la surface inférieure du volet 236 lorsque l'organe de raclage est déplacé vers l'avant, de sorte que la perte de poudre est extrêmement réduite.

Dans la position avancée de l'organe de raclage, le volet 236 affleure sensiblement l'extrémité avant de l'élément de réception 230. Une fois la poudre éjectée, la tige 242 agit sur le volet 236 de manière à déplacer l'organe de raclage 234 vers sa position rétractée. Lors de ce,déplacement, comme le montre en particulier la figure 6A, le volet 236 a tendance à se soulever vers l'arrière, sous l'effet de la traction exercée par la tige 242, de manière à limiter les pertes de poudre résiduelle lors du retour de l'organe de raclage. Une fois ce dernier revenu dans sa position rétractée, une dose supplémentaire de poudre peut être admise au niveau de la zone de réception 246 dès que cela est souhaité par l'utilisateur, puis éjectée sous l'action de l'organe de raclage 234.

## Revendications

1. Dispositif de distribution (16 ; 116 ; 216) de poudre de laitier sur la surface d'un bain de métal fondu (10) reçu dans une lingotière (2) de coulée continue, du type comprenant :
- un élément de réception de poudre (30 ; 130 ; 230) pouvant être alimenté par un dispositif d'alimentation de poudre (14 ; 214) et comprenant une première extrémité (32), proche du bain (10), qui s'étend sensiblement jusqu'à l'aplomb d'une paroi (4B) de la lingotière (2) en contact avec le bain, et est apte à recevoir au niveau d'une zone de réception (46 ; 146 ; 246) globalement horizontale, une dose de poudre (48) ; et
- des moyens de répartition (34 ; 134 ; 234) de poudre aptes à éjecter, au-dessus de la surface du bain (10), ladite dose de poudre (48) selon une direction sensiblement horizontale,
**caractérisé en ce que** les moyens de répartition comprennent un organe de raclage (34 ; 134 ; 234) mobile selon une direction de déplacement entre une position rétractée par rapport au bain et une position avancée par rapport au bain (10), ledit organe de raclage (34 ; 134 ; 234) comprenant une surface de poussée (36 ; 236) apte à éjecter ladite dose de poudre pendant son déplacement entre lesdites positions rétractée et avancée.

2. Dispositif selon la revendication 1, **caractérisé en ce que** ladite surface de poussée (236) est apte à se relever pendant le déplacement de l'organe de raclage (234) entre lesdites positions avancée et rétractée, de manière à être distante de la zone de réception (246) de poudre.

3. Dispositif selon la revendication 2, **caractérisé en ce que** ladite surface de poussée (236) est apte à pivoter autour d'un axe horizontal pendant le déplacement de l'organe de raclage (234) entre ses positions avancée et rétractée, et vient en butée contre au moins une saillie (238B) de l'organe de raclage (234) pendant son déplacement entre ses positions rétractée et avancée.

4. Dispositif selon l'une des revendications 1 à 3, **caractérisé en ce qu'**il comprend au moins une surface de retenue latérale (38 ; 132 ; 238) de la poudre durant le déplacement de l'organe de raclage (34 ; 134 ; 234) entre sa position rétractée et sa position avancée.

5. Dispositif selon la revendication 1, **caractérisé en ce que** ledit organe de raclage (134) est muni de moyens (148 ; 248) de répartition homogène de la poudre sur la zone de réception (146 ; 246) de poudre.

6. Dispositif selon la revendication 5, **caractérisé en ce que** les moyens de répartition homogène comprennent une étrave (148 ; 248) faisant saillie, depuis le voisinage de la surface de poussée (134 ; 236), en direction du bain.

7. Dispositif selon l'une des revendications précédentes, **caractérisé en ce que** ledit organe de raclage (34) comprend une âme (36) disposée sensiblement perpendiculairement à la direction de déplacement de l'organe de raclage et constituant la surface de poussée, et deux ailes (38) s'étendant de part et d'autre de ladite âme (36) en direction du bain et constituant chacune une surface de retenue.

8. Dispositif selon la revendication 7, **caractérisé en ce que** chaque aile (38) est prolongée, à son extrémité distale, par un déflecteur (40) faisant saillie à la fois en direction opposée à l'âme (36) et en direction de l'aile opposée.

9. Dispositif selon l'une des revendications précédentes, **caractérisé en ce que** ledit organe de raclage (134) coulisse entre deux rebords (132) parallèles dont est pourvu l'élément de réception de poudre (130).

10. Dispositif selon l'une des revendications précédentes, **caractérisé en ce qu'**il comprend un capot (249) recouvrant, dans la position rétractée de l'organe de raclage, au moins la zone de réception (246) de poudre, ledit capot étant pourvu d'au moins une ouverture (249B) de passage de poudre depuis le dispositif d'alimentation (214) de poudre.

11. Installation de coulée continue, comprenant une lingotière (2) définissant un volume de réception d'un bain de métal fondu (10), une busette (8) d'alimentation en métal fondu, des moyens d'alimentation (14 ; 214) de poudre de laitier et des moyens de distribution (16 ; ; 116 ; 216) de poudre de laitier à la surface du bain de métal fondu, **caractérisée en ce que** lesdits moyens de distribution de poudre de laitier comprennent au moins un dispositif selon l'une des revendications 1 à 10.

12. Installation selon la revendication 11, **caractérisée en ce que** les moyens d'alimentation (214) de poudre de laitier comprennent des moyens (228) de répartition homogène de la dose de poudre sur la zone de réception (246) de chaque dispositif de distribution (216) de poudre.

13. Installation selon la revendication 12, **caractérisée en ce que** lesdits moyens de répartition homogène comprennent au moins un diffuseur (228) disposé sur le trajet de l'écoulement de la poudre et s'évasant en direction de ladite zone de réception (246), de manière à former au moins deux flux de poudre distincts, de part et d'autre de l'axe (A) de déplacement de l'organe de raclage.

## Claims

1. Device (16; 116; 216) for distributing slag powder on the surface of a bath (10) of molten metal received in a continuous casting ingot mould (2), of the type comprising:
- a powder-receiving element (30; 130; 230) capable of being fed by a powder feed device (14; 214) and having a first end (32), close to the bath (10), which extends essentially to directly above a wall (4B) of the ingot mould (2) in contact with the bath, and is suitable for receiving a quantity of powder (48) at the level of a reception zone (46; 146; 246) that is horizontal on the whole; and
- powder distribution means (34; 134; 234) suitable for ejecting, above the surface of the bath (10), the said quantity of powder (48) in an essentially horizontal direction,
**characterised in that** the distribution means comprise a raking element (34; 134; 234) that can be moved along a displacement direction between a retracted position with respect to the bath and a protruding position with respect to the bath (10), the said raking element (34; 134; 234) having a pushing surface (36; 236) suitable for ejecting the said quantity of powder during its movement between the said retracted and protruding positions.

2. Device according to Claim 1, **characterised in that** the said pushing surface (236) is equipped to rise during the movement of the raking element (234) between the said protruding and retracted positions, so as to be remote from the powder-receiving zone (246).

3. Device according to Claim 2, **characterised in that** the said pushing surface (236) is equipped to pivot about a horizontal axis during the movement of the raking element (234) between its protruding and retracted positions, and comes into abutment with at least one projection (238B) on the raking element (234) during its movement between its retracted and protruding positions.

4. Device according to one of Claims 1 to 3, **characterised in that** it has at least one lateral retaining surface (38; 132; 238) for the powder during the movement of the raking element (34; 134; 234) between its retracted position and its protruding position.

5. Device according to Claim 1, **characterised in that** the said raking element (134) is equipped with means (148; 248) for homogeneous distribution of the powder over the powder-receiving zone (146; 246).

6. Device according to Claim 5, **characterised in that** the means for homogeneous distribution comprise a bow (148; 248) protruding, from the vicinity of the pushing surface (134; 236), towards the bath.

7. Device according to one of the preceding claims, **characterised in that** the said raking element (34) comprises a web (36) arranged essentially perpendicularly to the direction of movement of the raking element and constituting the pushing surface, and two wings (38) extending on either side of the said web (36) towards the bath and each constituting a retaining surface.

8. Device according to Claim 7, **characterised in that** each wing (38) is extended, at its distal end, by a deflector (40) projecting at one and the same time in the direction opposite to the web (36) and in the direction of the opposing wing.

9. Device according to one of the preceding claims, **characterised in that** the said raking element (134) slides between two parallel shoulders (132) with which the powder-receiving element (130) is provided.

10. Device according to one of the preceding claims, **characterised in that** it has a cover (249) covering, when the raking element is in the retracted position, at least the powder-receiving zone (246), the said cover being provided with at least one opening (249B) for passage of powder from the powder feed device (214).

11. Continuous casting installation, comprising an ingot mould (2) defining a receiving volume for a bath of molten metal (10), a molten metal feed nozzle (8), feed means (14; 214) for slag powder and means (16; 116; 216) for distribution of slag powder at the surface of the bath of molten metal, **characterised in that** the said means for distribution of slag powder comprise at least one device according to one of Claims 1 to 10.

12. Installation according to Claim 11, **characterised in that** the feed means (214) for slag powder comprise means (228) for homogeneous distribution of the quantity of powder on the receiving zone (246) of each powder distribution device (216).

13. Installation according to Claim 12, **characterised in that** the said means for homogeneous distribution comprise at least one spreader (228) arranged in the flow path of the powder and widening towards the said receiving zone (246), so as to form at least two distinct powder flows, either side of the axis (A) of movement of the raking element.

## Patentansprüche

1. Vorrichtung (16; 116; 216) zum Verteilen von Schlackenpulver über die Oberfläche eines in einer Stranggießkokille (2) aufgenommenen Metallschmelzbads (10) jener Art, die folgendes umfaßt:
- ein Pulveraufnahmeelement (30; 130; 230), das von einer Pulverzuführvorrichtung (14; 214) versorgt werden kann und ein erstes Ende (32) nahe des Bads (10) enthält, das sich im wesentlichen bis zur Lotrechten einer mit dem Bad in Kontakt stehenden Wand (4B) der Kokille (2) erstreckt und an einem allgemein horizontalen Aufnahmebereich (46; 146; 246) eine Pulverdosis (48) aufnehmen kann; und
- Mittel (34; 134; 234) zur Verteilung von Pulver, die die Pulverdosis (48) über der Oberfläche des Bads (10) in einer im wesentlichen horizontalen Richtung ausstoßen können,
**dadurch gekennzeichnet, daß** die Verteilungsmittel ein in einer Verschiebungsrichtung zwischen einer bezüglich des Bads zurückgezogenen Stellung und einer bezüglich des Bads (10) vorgerückten Stellung bewegliches Schabglied (34; 134; 234) umfassen, welches eine Schubfläche (36; 236) enthält, die die Pulverdosis während ihrer Verschiebung zwischen der zurückgezogenen und vorgerückten Stellung ausstoßen kann.

2. Vorrichtung nach Anspruch 1, **dadurch gekennzeichnet, daß** die Schubfläche (236) während der Verschiebung des Schabglieds (234) zwischen der vorgerückten und der zurückgezogenen Stellung so angehoben werden kann, daß sie von dem Pulveraufnahmebereich (246) entfernt ist.

3. Vorrichtung nach Anspruch 2, **dadurch gekennzeichnet, daß** die Schubfläche (236) während der Verschiebung des Schabglieds (234) zwischen seiner vorgerückten und seiner zurückgezogenen Stellung um eine horizontale Achse schwenken kann und während seiner Verschiebung zwischen seiner zurückgezogenen und seiner vorgerückten Stellung an mindestens einem Vorsprung (238B) des Schabglieds (234) zur Anlage kommt.

4. Vorrichtung nach einem der Ansprüche 1 bis 3, **dadurch gekennzeichnet, daß** sie mindestens eine laterale Fläche (38; 132; 238) zum Festhalten des Pulvers während der Verschiebung des Schabgliedes (34; 134; 234) zwischen seiner zurückgezogenen und seiner vorgerückten Stellung umfaßt.

5. Vorrichtung nach Anspruch 1, **dadurch gekennzeichnet, daß** das Schabglied (134) mit Mitteln (148; 248) zur homogenen Verteilung des Pulvers über den Pulveraufnahmebereich (146; 246) versehen ist.

6. Vorrichtung nach Anspruch 5, **dadurch gekennzeichnet, daß** die Mittel zur homogenen Verteilung ein von der Nähe der Schubfläche (134; 236) in Badrichtung vorragendes Bugteil (148; 248) umfassen.

7. Vorrichtung nach einem der vorhergehenden Ansprüche, **dadurch gekennzeichnet, daß** das Schabglied (34) einen im wesentlichen senkrecht zur Verschiebungsrichtung des Schabglieds angeordneten und die Schubfläche bildenden Steg (36) und zwei sich an beiden Seiten des Stegs (36) in Badrichtung erstreckende und jeweils eine Haltefläche bildende Schenkel (38) aufweist.

8. Vorrichtung nach Anspruch 7, **dadurch gekennzeichnet, daß** jeder Schenkel (38) an seinem distalen Ende durch eine Ablenkvorrichtung (40) verlängert ist, die gleichzeitig in dem Steg (36) entgegengesetzter Richtung und in Richtung des gegenüberliegenden Schenkels vorragt.

9. Vorrichtung nach einem der vorhergehenden Ansprüche, **dadurch gekennzeichnet, daß** das Schabglied (134) zwischen zwei parallelen Rändern (132) gleitet, mit denen das Pulveraufnahmeelement (130) versehen ist.

10. Vorrichtung nach einem der vorhergehenden Ansprüche, **dadurch gekennzeichnet, daß** sie eine Haube (249) umfaßt, die in zurückgezogener Stellung des Schabglieds mindestens den Pulveraufnahmebereich (246) bedeckt, wobei die Haube mit mindestens einer Öffnung (249B) zum Durchlaß von Pulver von der Pulverzuführvorrichtung (214) versehen ist.

11. Stranggießanlage mit einer Kokille (2), die ein Aufnahmevolumen für ein Metallschmelzbad (10) definiert, einer Düse (8) zur Zuführung von Metallschmelze, Schlackenpulverzuführmitteln (14; 214) und Mitteln (16; 116; 216) zum Verteilen von Schlackenpulver über die Oberfläche des Metallschmelzbads, **dadurch gekennzeichnet, daß** die Mittel zum Verteilen des Schlackenpulvers mindestens eine Vorrichtung nach einem der Ansprüche 1 bis 10 umfassen.

12. Anlage nach Anspruch 11, **dadurch gekennzeichnet, daß** die Schlackenpulverzuführmittel (214) Mittel (228) zur homogenen Verteilung der Pulverdosis über den Aufnahmebereich (246) jeder Pulververteilvorrichtung (216) umfassen.

13. Anlage nach Anspruch 12, **dadurch gekennzeichnet, daß** die Mittel zur homogenen Verteilung mindestens einen Diffusor (228) umfassen, der in der Pulverströmungsbahn angeordnet ist und sich in Richtung des Aufnahmebereichs (246) so aufweitet, daß mindestens zwei getrennte Pulverströme auf beiden Seiten der Verschiebungsachse (A) des Schabglieds gebildet werden.
